# EUROPÄISCHE PATENTSCHRIFT

(11) **EP 2 958 741 B1**
(45) Veröffentlichungstag und Bekanntmachung des Hinweises auf die Patenterteilung: **24.07.2019**
(21) Anmeldenummer: 14702239.6
(22) Anmeldetag: 29.01.2014
(51) Int. Cl.: B30B 11/00, B30B 11/08, B30B 15/32, G07C 3/14, B07C 5/02, B07C 5/34

(54) **EINZELSORTIERVORRICHTUNG ZUR SORTIERUNG VON TABLETTEN, SYSTEM MIT EINER SOLCHEN EINZELSORTIERVORRICHTUNG UND MIT EINER TABLETTIERVORRICHTUNG UND VERFAHREN ZUR ÜBERPRÜFUNG EINER EINZELSORTIERVORRICHTUNG**
INDIVIDUAL SORTING DEVICE FOR SORTING TABLETS, SYSTEM WITH SUCH AN INDIVIDUAL SORTING DEVICE AND WITH A TABLETING DEVICE, AND METHOD FOR CHECKING AN INDIVIDUAL SORTING DEVICE
DISPOSITIF DE TRI UNITAIRE DE COMPRIMÉS, SYSTÈME ÉQUIPÉ D'UN TEL DISPOSITIF DE TRI UNITAIRE ET D'UN DISPOSITIF DE PASTILLAGE ET PROCÉDÉ DE CONTRÔLE D'UN DISPOSITIF DE TRI UNITAIRE

(30) Priorität: 22.02.2013 DE 102013202975
(43) Veröffentlichungstag der Anmeldung: 30.12.2015
(73) Patentinhaber: Korsch AG, 13509 Berlin (DE)
(72) Erfinder: HEGEL, Walter, 13437 Berlin (DE); RATHMANN, Arno, 16321 Bernau (DE)
(74) Vertreter: Hertin und Partner Rechts- und Patentanwälte PartG mbB
(86) Internationale Anmeldenummer: PCT/EP2014/051727
(87) Internationale Veröffentlichungsnummer: WO 2014/127965

(56) Entgegenhaltungen:
- WO-A1-97/27044
- WO-A1-2012/153283
- JP-A- 2002 156 333
- US-A- 3 541 440
- US-A- 3 576 494
- US-A- 4 570 229

## Beschreibung

Die Erfindung betrifft eine Einzelsortiervorrichtung für Tabletten. Weiterhin betrifft die Erfindung ein System mit einer solchen Einzelsortiervorrichtung und mit einer Tablettiervorrichtung mit mehreren Pressstempeln. Schließlich betrifft die Erfindung ein Verfahren zur Überprüfung eines ordnungsgemäßen Funktionierens einer Einzelsortiervorrichtung für eine Tablettiervorrichtung mit Pressstempeln.

Mit einer Einzelsortiervorrichtung können Tabletten aussortiert werden, die aufgrund von Fehlern im Produktionsprozess bestimmte Qualitätsanforderungen nicht erfüllen. Tabletten können mit der Einzelsortierung auch für spätere Untersuchungen gezielt aus dem Produktionsprozess entnommen werden.

Tabletten können mit so genannten Tablettiermaschinen hergestellt werden. Ein Beispiel für Tablettiermaschinen sind pharmazeutische Rundlaufpressen.

Eine Rundlaufpresse ist beispielsweise aus der DE 10 2009 020 196 bekannt. Die Rundlaufpresse besitzt einen drehangetriebenen Rotor. Der Rotor läuft in einer im Wesentlichen horizontalen Ebene um. Der Rotor trägt eine Vielzahl von Stempelpaaren. Die Stempelpaare bestehen jeweils aus einem Oberstempel und einem Unterstempel. An einer vorbestimmten Stelle des Umfangs des Rotors wird Tablettenrohmaterial in den Zwischenraum zwischen dem Oberstempel und dem Unterstempel eingefüllt. Wenn das so gefüllte Stempelpaar durch Drehung des Rotors in dessen Umfangsrichtung bewegt wird, werden die beiden Stempel durch Steuerkurven aufeinander zu bewegt. Die Stempel gelangen dann zu zumindest einer Druckrolleneinheit. Die Druckrolleneinheit ist in Umfangsrichtung des Rotors nachgeschaltet. In der Druckrolleneinheit werden die Stempel mit Druck gegeneinander gepresst. Dadurch wird das Material unter Bildung der Tablette verdichtet. Anschließend treten die Stempel in eine in Umfangsrichtung des Rotors nachgeschaltete Entnahmestation ein. In der Entnahmestation fahren die Stempel auseinander und die Tablette wird entnommen und abgeführt.

In der WO 97/27044 wird eine Einzelsortiervorrichtung gemäss dem Oberbegriff des Anspruchs 1 zur Sortierung von Tabletten in einer Tablettenpresse, beispielsweise einer Rundlauftablettenpresse, beschrieben. Die Vorrichtung gemäß der WO 97/27044 unterscheidet zwischen Presskraftsignalen und elektrischem Rauschen und dient der Erkennung mechanischer Defekte an der Tablettenpresse oder den Pressstempeln. Zur Ermittlung der Presskräfte werden Dehnungsmessstreifen als Bestandteil einer Wheatstone-Brückenschaltung verwendet, um die ermittelten Presskräfte in dazu proportionale Spannungssignale umzuwandeln.

In der JP 2002 156 333 A wird eine Vorrichtung zur Inspektion von Oberflächen offenbart, bei der mit einem Sensor die Oberfläche beispielsweise einer Stahlplatte untersucht werden kann, um das Auffinden von Defekten mit einer Detektionseinheit zu ermöglichen. Dazu kann eine Defektdetektion simuliert werden, indem ein Pseudo-Defekt erzeugt wird, was durch eine Änderung der Empfindlichkeit einer Detektionseinheit erreicht werden kann, wobei es sich um eine informationstechnische Maßnahme handelt.

Der Ort, an dem die Stempel mit Druck gegeneinander gepresst werden, wird auch als Pressstation bezeichnet. Eine Tablettiermaschine kann eine oder mehrere Pressstationen umfassen. Zum Beispiel können die Tabletten in einer ersten Pressstation vorgepresst und die vorgepressten Tabletten dann in einer zweiten Pressstation fertig gepresst werden. Mehrere einzelne Pressstationen oder mehrere Gruppen aus Pressstationen zum Vor- und Fertigpressen können so arrangiert sein, dass jede für sich Tabletten unabhängig von den anderen Stationen beziehungsweise Gruppen presst, so dass gleichzeitig mehrere Tabletten hergestellt werden können.

Die tatsächliche Presskraft, mit der eine Tablette gepresst wurde, lässt auf das Tablettengewicht und die Verlässlichkeit der Verpressung schließen. Es ist zudem wünschenswert, verlässlich gepresste Tabletten mit möglichst identischem Gewicht zu produzieren. Eine Einzelsortierung vergleicht daher die tatsächliche Presskraft mit einem zulässigen Presskraftintervall. Tabletten, die mit einer Presskraft außerhalb des Intervalls gepresst wurden, werden von der Einzelsortiervorrichtung aussortiert. Dabei ist jeder unabhängigen Pressstation beziehungsweise Gruppe von Pressstationen eine Einzelsortiervorrichtung zugeordnet.

Die Aussortierung erfolgt beispielsweise über einen Luftstoß oder einen Schieber. Aussortierte Tabletten werden in einen ersten Ausstoßkanal geleitet. Die übrigen Tabletten werden in einen zweiten Ausstoßkanal geleitet.

Üblicherweise wird dafür der Einzelsortiervorrichtung ein Presskraftsignal zugeführt. Das Presskraftsignal stammt von einer Tablettiermaschine und kann der zu sortierenden Tablette zugeordnet werden.

In manchen Anwendungen ist es sehr wichtig nachzuweisen, dass die Einzelsortierung ordnungsgemäß funktioniert. Ein Test der Einzelsortiervorrichtung kann zum Beispiel bei Inbetriebnahme der Einzelsortiervorrichtung, sei es bei erstmaliger Inbetriebnahme oder bei Inbetriebnahme für ein neues Batch oder zu Beginn einer neuen Fertigungsreihe oder einer neuen Charge von Interesse sein. Nach Stand der Technik wird dies beispielsweise so durchgeführt:
Ein Stempel wird entnommen und durch einen anderen ersetzt. Dabei sind mit dem ausgetauschten Stempel gepresste Tabletten mit einer Presskraft außerhalb des zulässigen Presskraftintervalls gepresst. Zudem sind die Tabletten mit einer für den ausgetauschten Stempel charakteristischen Prägung gepresst.

Anhand der Prägung kann dann das Ergebnis der Einzelsortierung leicht auf korrekte Funktion der Einzelsortierung kontrolliert werden.

Da dieses Verfahren aber ein Wiedereinsetzen des normalen Stempels nach dem Test und damit ein Öffnen der Tablettiermaschine erfordert, kann diese Form des Testbetriebs nicht als Anlauftest eines sich anschließenden Normalbetriebs angesehen werden.

Um die nach dem Testbetrieb notwendigen Eingriffe in das System zu verringern, kann auch einer der vorhandenen Stempel beispielsweise durch Aufkleben eines Prägeelements lediglich in seinem Prägebild verändert werden. Das Prägeelement kann dann ohne größeren Eingriff in die Tablettiermaschine nach dem Testbetrieb wieder entfernt werden.

Der veränderte Stempel führt aber normalerweise nicht zu Presskraftsignalen außerhalb des zulässigen Presskraftintervalls. Für den Test der Einzelsortierung kann dann das Presskraftintervall so verkleinert werden, dass die Presskraftsignale außerhalb des verkleinerten Presskraftintervalls sind.

Oder der Vorrichtung werden explizit die veränderten Pressstempel mitgeteilt.

Die bekannten Verfahren zum Test der korrekten Funktion von Einzelsortiervorrichtungen sind entweder nicht ganzheitlich, da sie nicht das korrekte Funktionieren der Sortierung anhand des Presskraftsignals und dem tatsächlich zulässigen Presskraftintervall überprüfen, oder nicht Anlauftest geeignet, da sie nach dem Testbetrieb und vor dem Normalbetrieb größere Eingriffe in das System erfordern.

Es wird daher erfindungsgemäß eine Einzelsortiervorrichtung zur Sortierung von Tabletten gemäß Anspruch 1 vorgestellt. Die Tabletten sind dabei von einer Tablettiermaschine mit Pressstempeln gepresst worden. Die Einzelsortiervorrichtung ist geeignet, Tabletten, denen ein unzulässiges Presskraftsignal zugeordnet werden kann, von Tabletten zu trennen, denen ein zulässiges liegendes Presskraftsignal zugeordnet werden kann. Unzulässige Presskraftsignale liegen außerhalb eines zugelassenen Presskraftintervalls. Zulässige Presskraftsignale liegen innerhalb des zugelassenen Presskraftintervalls.

Die Einzelsortiervorrichtung umfasst eine Tablettenzuführung, einen Presskraftsignaleingang zum Empfang von den zugeführten Tabletten zuordenbaren Presskraftsignalen, eine programmierbare Steuerungseinheit und einen Speicher. Die Einzelsortiervorrichtung ist dadurch gekennzeichnet, dass in dem Speicher ein Teststeuerprogramm hinterlegt ist. Das Teststeuerprogramm ist zur Programmierung/Parametrierung der Steuerungseinheit für einen Testbetrieb vorgesehen. Der Testbetrieb umfasst die Beaufschlagung von Presskraftsignalen von mindestens einem der Pressstempel mit Offset.

Die Beaufschlagung einzelner Presskraftsignale mit Offset ermöglicht, dass die Einzelsortiervorrichtung die Tabletten anhand der Presskraftsignale identifiziert, da die Beaufschlagung zu einem Presskraftsignal außerhalb des zulässigen Intervalls führt.

Erfindungsgemäß wird weiterhin ein System mit einer Tablettiervorrichtung mit mehreren Pressstempeln und mindestens einer erfindungsgemäß vorgestellten Einzelsortiervorrichtung vorgeschlagen.

In einer Ausführungsform der Einzelsortiervorrichtung beziehungsweise des Systems umfasst der Testbetrieb eine Speicherung von während des Testbetriebs empfangenen und generierten Signalen. Unter Verwendung der gespeicherten Signale am Ende des Testbetriebs ein Bericht erstellt.

Dabei kann das Teststeuerprogramm Teil eines Normalbetriebprogramms sein. Der Testbetrieb kann einem Normalbetrieb vorangehen. Das heißt, im Speicher der Einzelsortiervorrichtung kann auch ein Normalbetriebprogramm für einen Normalbetrieb hinterlegt sein.

Die Einzelsortiervorrichtung kann die voneinander getrennten Tabletten an zwei Tablettenausgaben ausgeben und mindestens eine Detektiervorrichtung umfassen. Die Detektiervorrichtung kann an einer der Tablettenausgaben angeordnet sein. Die Detektiervorrichtung kann geeignet sein, dort ausgegebene Tabletten zu detektieren. Dabei ist die Detektiervorrichtung mit der Steuerungseinheit verbunden und die Steuerungseinheit ist ausgebildet, eine Anzahl detektierter Tabletten zu zählen.

Wenn eine Anzahl während des Testbetriebes detektierter Tabletten nicht einer Sollanzahl entspricht, kann die Ausführung des Normalbetriebprogramms für den Normalbetrieb unterdrückt werden.

Dabei kann die Sollanzahl durch eine Anzahl der Pressstempel der Tablettiermaschine, eine Anzahl der mit dem Offsetpresskraftsignal beaufschlagten Pressstempel und eine Gesamtzahl während des Testbetriebs sortierten Tabletten bestimmt sein.

Weiterhin wird erfindungsgemäß ein Verfahren zur Überprüfung eines ordnungsgemäßen Funktionierens einer Einzelsortiervorrichtung für eine Tablettiervorrichtung mit Pressstempeln vorgeschlagen. Das Verfahren umfasst dabei ein Herstellen von Tabletten mit der Tablettiervorrichtung und ein Zuführen der Tabletten und den Tabletten zuordenbaren Presskraftsignalen zu der Einzelsortiervorrichtung. Durch Vergleichen der Presskraftsignale mit einem zugelassenen Presskraftintervall werden die zugeordneten Tabletten als zulässig oder als unzulässig klassifiziert. Die Klassifizierung erfolgt in Abhängigkeit von dem Vergleichsergebnis. Unzulässige Tabletten werden aussortiert. Dabei werden die Presskraftsignale mindestens einer ausgewählter Pressstation vor dem Vergleich mit Offset beaufschlagt. Dabei sind nicht alle Pressstempel ausgewählt. Ein Absolutwert des oder der Offsets ist so gewählt, dass die beaufschlagten Presskraftsignale außerhalb des zugelassenen Presskraftintervalls sind.

In einer vorteilhaften Ausführungsform des Verfahrens wird zusätzlich eine Anzahl von durch die ausgewählten Pressstempel hergestellter Tabletten und eine Anzahl von aussortierten Tabletten bestimmt. Dann werden die bestimmten Anzahlen vergleichen. Dann kann beispielsweise das Ausführen eines sich der Überprüfung anschließenden Normalbetriebs davon abhängig gemacht werden, dass die bestimmten Anzahlen gleich sind.

In dieser oder einer anderen vorteilhaften Ausführungsform des Verfahrens können die ausgewählten Pressstempel so manipuliert sein, dass die mittels der veränderten Pressstempel hergestellten Tabletten ein von einem Prägebild der übrigen hergestellten Tabletten unterscheidbares Prägebild aufweisen. Dann kann das Verfahren weiterhin ein Kontrollieren des Prägebilds aussortierter Tabletten umfassen.

Ein Absolutwert des Offsets kann größer gleich der Hälfte einer Presskraftdifferenz zwischen einer Presskraftobergrenze des zugelassenen Presskraftintervalls und einer Presskraftuntergrenze des zugelassenen Presskraftintervalls sein. Insbesondere kann der Absolutwert des Offsets größer gleich der Presskraftdifferenz sein.

Ausführungsbeispiele der Erfindung werden anhand der Zeichnungen und der nachfolgenden Beschreibung näher erläutert. Es zeigen:
**Abbildung 1****:** eine erste beispielhafte Ausführungsform der Erfindung und
**Abbildung 2****:** eine zweite beispielhafte Ausführungsform der Erfindung.

Figur 1 zeigt eine erste Ausführungsform einer erfindungsgemäßen Einzelsortiervorrichtung. Die Einzelsortiervorrichtung dient zur Sortierung von Tabletten, die von einer Tablettiermaschine mit Pressstempeln gepresst wurden. Dabei kann die Tablettiermaschine eine oder mehrere unabhängige Pressstationen oder Gruppen von Pressstationen umfassen, die so arrangiert sind, dass jede für sich Tabletten unabhängig von den anderen Stationen beziehungsweise Gruppen presst, so dass gleichzeitig mehrere Tabletten hergestellt werden können. Je unabhängige Pressstation beziehungsweise Pressstationsgruppe ist vorteilhafterweise eine Einzelsortiervorrichtung vorhanden.

Die Einzelsortiervorrichtung 10 umfasst eine Tablettenzuführung 20, einen Presskraftsignaleingang 30 zum Empfang von den zugeführten Tabletten zuordenbaren Presskraftsignalen, einer Steuerungseinheit 40 und einen Speicher 50. Die Steuerungseinheit 40 ist zum Beispiel ein Rechner, ein Controller oder eine programmierbare Steuerungseinheit.

Der Einzelsortiervorrichtung 10 werden Tabletten über die Tablettenzuführung 20 und den Tabletten zugeordnete Presskraftsignale über den Signaleingang 30 zugeführt.

In die Steuerungseinheit 40 können unterschiedliche, im Speicher 50 hinterlegte Programme geladen werden. Dann wird auf Basis des geladenen Programms eine Sortierung ausgeführt, indem die Steuerungseinheit 40 eine Sortiereinheit 60 ansteuert. Die Sortiereinheit 60 sortiert dann die Tabletten entsprechend der Ansteuerung und gibt sie an einer von mindestens zwei vorhandenen Tablettenausgaben 70, 80 beispielsweise in nicht dargestellte Sammelbehälter oder auf Fördervorrichtungen aus.

In diesem Ausführungsbeispiel sind im Speicher 50 mindestens zwei Programme hinterlegt. Eines der Programme dient für einen Normalbetrieb und eines für einen Testbetrieb. In beiden Betriebsmodi werden die Presskraftsignale und ein vorgegebenes selbes Presskraftintervall von der Steuerungseinheit 40 benutzt, um die jeweilige Ansteuerung der Sortiereinheit 60 zu bestimmen.

Während im Normalbetrieb jedoch die tatsächlich am Presskraftsignaleingang 30 empfangenen Presskraftsignale mit dem Presskraftintervall verglichen und Tabletten zu Presskraftsignalen außerhalb des Presskraftintervalls von Tabletten zu Presskraftsignalen innerhalb des Presskraftintervalls getrennt werden, werden im Testbetrieb Presskraftsignale ausgewählter Pressstempel von der Steuerungseinheit 40 mit einem Offset beaufschlagt und dann erst mit dem Presskraftintervall verglichen. Die ausgewählten Pressstempel können dabei mit unterschiedlichen Offsets beaufschlagt werden. Der Offset kann positiv sein. Dann kann insbesondere das korrekte Sortieren bei Überschreiten einer Presskraftobergrenze des zugelassenen Presskraftintervalls verifiziert werden. Der Offset kann auch negativ sein.

Dann kann insbesondere das korrekte Sortieren bei Unterschreiten einer Presskraftuntergrenze des zugelassenen Presskraftintervalls verifiziert werden.

In einer beispielhaften Ausführung ist der Absolutwert des Offset größer gleich einer Presskraftdifferenz zwischen der Presskraftobergrenze und der Presskraftuntergrenze. Dann liegt das Gesamtsignal (das mit Offset beaufschlagte Presskraftsignal) sicher außerhalb des Intervalls.

In einer anderen beispielhaften Ausführung ist der Wert des Offsets größer gleich der halben Presskraftdifferenz. Presskraftsignalen entsprechen nämlich im Wesentlichem dem Mittelwert von Presskraftobergrenze und Presskraftuntergrenze. Der geringere Offset führt damit zu einem Gesamtsignal oberhalb der Presskraftobergrenze. Gleichzeitig ist das Gesamtsignal nicht so groß, dass eine Maximalpresskraft überschritten wird. Dabei ist die Maximalpresskraft eine Presskraftgrenze, die zu einer Betriebsunterbrechung zum Beispiel für den Schutz von Werkzeugen, der Maschine oder Menschen führt.

In noch einer anderen beispielhaften Ausführung ist der Wert des Offsets individuell für jede Pressstation bestimmt. Zum Beispiel kann der Wert des Offsets von einem zuvor ermittelten Mittelwert von Presskraftsignalen der jeweiligen Pressstation und einer der beiden Presskraftgrenzen abhängen.

Die Presskraftsignale der ausgewählten Stationen werden also so verändert, dass sie eine Presskraft außerhalb des zulässigen Presskraftintervalls repräsentieren.

Anhand des Verhältnisses zwischen der Anzahl ausgewählter Pressstempel zur Gesamtanzahl von Pressstempeln lässt sich dann nach Durchlauf eine bestimmten Anzahl von Tabletten bestimmen, wie viele als unzulässig aussortiert worden sein müssen, wenn die Nachsortierung stets korrekt funktioniert hat.

Zusätzlich können in der Tablettiermaschine, die die Tabletten presst, die Stempel in den ausgewählten Pressstempeln bezüglich ihres Prägebildes so verändert werden, dass von den ausgewählten Pressstempeln gepresste Tabletten von den von anderen Pressstempeln gepressten Tabletten unterscheidbar sind. Dies ist beispielsweise durch Aufkleben einer strukturierten Folie, eines Stücks Kreppklebeband oder eines Stücks Transparentklebeband möglich.

Dann lässt sich zusätzlich kontrollieren, ob auch stets nur die von den ausgewählten Pressstempeln gepressten Tabletten aussortiert wurden.

Da die Veränderung des Stempels zu einer Veränderung der Presskraft führt, ist hier eine individuelle Bestimmung des Offsets vorteilhaft.

Zur Automatisierung dieser Kontrolle umfasst die Einzelsortiervorrichtung 10 des zweiten Ausführungsbeispiels zusätzlich eine Detektiervorrichtung 90. Die Detektiervorrichtung 90 kann zum Beispiel ein Visionssystem sein, etwa eine Lichtschranke, ein Lichttaster oder ein Kamerasystem. Dies ist beispielhaft in Figur 2 dargestellt. Die Detektiervorrichtung 90 ist an eine der beiden Tablettenausgaben 70, 80 angeordnet. Die Detektiervorrichtung 90 detektiert, ob eine Tablette ausgeben wurde. Die Ausgabe einer Tablette wird an die Steuerungseinheit 40 signalisiert. Die Steuerungseinheit 40 zählt die Signale der Detektiervorrichtung 90 und bestimmt die Gesamtzahl der Tabletten, die an der Tablettenausgabe ausgegeben wurden. Mit Anlauf des Testprogramms wird dabei der Zähler auf Null gesetzt.

Die Steuerungseinheit 40 integriert beziehungsweise zählt in diesem Ausführungsbeispiel auch die Anzahl der empfangenen Presskraftsignale. Die Steuerungseinheit 40 bestimmt so die Anzahl der zugeführten Tabletten. Alternativ oder zusätzlich kann eine weitere, nicht dargestellte Detektiervorrichtung an der Tablettenzuführung 20 angeordnet sein, mit deren Hilfe die Steuerungseinheit 40 die Anzahl der zugeführten Tabletten bestimmen kann. Mit Anlauf des Testprogramms wird dabei auch der Zähler für die Anzahl zugeführter Tabletten auf Null gesetzt.

Dann ist es möglich, nach Zuführung einer vorbestimmten Anzahl von Tabletten, zum Beispiel 1000 oder 2000 Stück, automatisch zu prüfen, ob der dem Verhältnis zwischen der Anzahl ausgewählter Pressstempel zur Gesamtanzahl von Pressstempeln entsprechende Anteil der Anzahl zugeführter Tabletten tatsächlich aussortiert wurde.

Sofern die Steuerungseinheit 40 feststellt, dass zwischen der Anzahl auszusortierender Tabletten und der Anzahl tatsächlich aussortierter Tabletten keine Diskrepanz besteht, kann sich dem Testbetrieb, in dem die vorbestimmte Anzahl von Tabletten zugeführt wurde, direkt ein Normalbetrieb anschließen.

Stellt die Steuerungseinheit 40 hingegen fest, dass zwischen der Anzahl auszusortierender Tabletten und der Anzahl tatsächlich aussortierter Tabletten eine Diskrepanz besteht, kann der Normalbetrieb verhindert werden.

Es ist auch möglich, dass die Steuerungseinheit 40 zu jeder Beaufschlagung mit einem Offset kontrolliert, ob entsprechend ein Detektorsignal von einer Detektiervorrichtung in der Tablettenausgabe für unzulässige Tabletten empfangen wird beziehungsweise ob entsprechend ein Detektorsignal von einer Detektiervornchtung in der Tablettenausgabe für zulässige Tabletten ausbleibt. Dann kann bei Nichtempfang eines zu erwartenden Detektorsignals beziehungsweise bei Empfang eines nicht erwarteten Detektorsignals die Steuerungseinheit 40 auch kontrollieren, ob die richtigen Tabletten aussortiert wurden.

Alternativ oder zusätzlich können in der Tablettiermaschine, die die Tabletten presst, die ausgewählten Pressstempel bezüglich ihres Prägebildes so verändert werden, dass von den ausgewählten Pressstempeln gepresste Tabletten von den von anderen Pressstempeln gepressten Tabletten mittels einer Bilderkennungsvorrichtung automatisch unterscheidbar sind. Dies ist beispielsweise durch Aufkleben einer strukturierten Folie, eines Stücks Kreppklebeband oder eines Stücks Transparentklebeband möglich.

Dann kann die Bilderkennungsvorrichtung an eine der beiden Tablettenausgaben 70, 80 angeordnet werden. Die Bilderkennungsvorrichtung kann das Prägebild erfassen und automatisch detektieren, ob das erfasste Prägebild einem Prägebild entspricht, welches die an dieser Tablettenausgabe ausgegebenen Tabletten haben sollen.

### Bezugszeichenliste

- 10: Einzelsortiervorrichtung
- 20: Tablettenzuführung
- 30: Presskraftsignaleingang
- 40: Steuerungseinheit
- 50: Speicher
- 60: Sortiereinheit
- 70: Tablettenausgabe
- 80: Tablettenausgabe
- 90: Detektiervorrichtung

## Patentansprüche

1. Einzelsortiervorrichtung (10) zur Sortierung von Tabletten, die von einer Tablettiermaschine mit Pressstempeln gepresst wurden, wobei die Einzelsortiervorrichtung (10) eine Tablettenzuführung (20), einen Presskraftsignaleingang (30) zum Empfang von den zugeführten Tabletten zuordenbaren Presskraftsignalen, eine programmierbare Steuerungseinheit (40), einen Speicher (50) und eine Sortiereinheit (60) umfasst und wobei die Einzelsortiervorrichtung (10) mittels der Sortiereinheit (60) geeignet ist, Tabletten, denen ein unzulässiges, außerhalb eines zugelassenen Presskraftintervalls liegendes Presskraftsignal zugeordnet werden kann, von Tabletten zu trennen, denen ein zulässiges, innerhalb des zugelassenen Presskraftintervalls liegendes Presskraftsignal zugeordnet werden kann,
**dadurch gekennzeichnet, dass**
in dem Speicher (50) ein Teststeuerprogramm zur Programmierung der Steuerungseinheit (40) für einen Testbetrieb der Einzelsortiervorrichtung (10) hinterlegt ist, wobei das Teststeuerprogramm während des Testbetriebs die Beaufschlagung von Presskraftsignalen, die Tabletten zugeordnet werden können, die von mindestens einem der Pressstempel der Tablettiermaschine gepresst sind, mit Offset umfasst.

2. Einzelsortiervorrichtung nach Anspruch 1 , wobei der Testbetrieb eine Speicherung (50) von während des Testbetriebs empfangenen und generierten Signalen und die Erstellung eines Berichts unter Verwendung der gespeicherten Signale am Ende des Testbetriebs umfasst.

3. Einzelsortiervorrichtung nach Anspruch 1 oder 2, wobei das Teststeuerprogramm Teil eines Normalbetriebprogramms ist und der Testbetrieb einem Normalbetrieb vorangeht.

4. Einzelsortiervorrichtung nach Anspruch 1 , 2 oder 3, wobei die Einzelsortiervorrichtung (10) die voneinander getrennten Tabletten an zwei Tablettenausgaben (70, 80) ausgibt und mindestens eine Detektiervorrichtung (90) umfasst, die an einer der Tablettenausgaben (70, 80) angeordnet und geeignet ist, dort ausgegebene Tabletten zu detektie-ren, wobei die Detektiervorrichtung (90) mit der Steuerungseinheit (40) verbunden und die Steuerungseinheit (40) ausgebildet ist, eine Anzahl detektierter Tabletten zu zählen.

5. Einzelsortiervorrichtung nach Anspruch 3 und 4, wobei das Normalbetriebprogramm den Normalbetrieb unterdrückt, wenn eine Anzahl während des Testbetriebes gezählter Tabletten nicht einer Sollanzahl entspricht.

6. Einzelsortiervorrichtung nach Anspruch 5, wobei die Sollanzahl durch eine Anzahl der Pressstempel der Tablettiermaschine, eine Anzahl der mit dem Offsetpresskraftsignal beaufschlagten Pressstempel und eine Gesamtzahl während des Testbetriebs sortierter Tabletten bestimmt ist.

7. System mit einer Tablettiervorrichtung mit mehreren Pressstempeln und mindestens einer Einzelsortiervorrichtung (10) nach einem der vorhergehenden Ansprüche, wobei der mindestens eine der Pressstempel ein anderes Stempelabbild aufprägt als die verbleibenden Pressstempel.

8. Verfahren zur Überprüfung eines ordnungsgemäßen Funktionierens einer Einzelsortiervorrichtung (10) für eine Tablettiervorrichtung mit Pressstempeln, umfassend:
- Herstellen von Tabletten mit der Tablettiervorrichtung,
- Zuführen der Tabletten und den Tabletten zuordenbaren Presskraftsignalen zu der Einzelsortiervorrichtung (10);
- Vergleichen der Presskraftsignale mit einem zugelassenen Presskraftintervall und Klassifizieren der zugeordneten Tabletten als zulässig oder als unzulässig in Abhängigkeit von dem Vergleichsergebnis, wobei die Presskraftsignale ausgewählter Pressstempel vor dem Vergleich mit Offset beaufschlagt werden, wobei mindestens ein aber nicht alle Pressstempel ausgewählt sind und wobei ein Absolutwert des oder der Offsets so gewählt ist, dass die beaufschlagten Presskraftsignale außerhalb des zugelassenen Presskraftintervalls sind, und
- Aussortieren unzulässiger Tabletten anhand der Klassifizierung.

9. Verfahren nach Anspruch 8, weiterhin umfassend:
- Bestimmen einer Anzahl von durch die ausgewählten Pressstempel hergestellter Tabletten,
- Bestimmen einer Anzahl von aussortierten Tabletten, und
- Vergleich der bestimmten Anzahlen.

10. Verfahren nach Anspruch 8 oder 9, wobei die ausgewählten Pressstempel so manipuliert sind, dass die mittels der veränderten Pressstempel hergestellten Tabletten ein von einem Prägebild der übrigen hergestellten Tabletten unterscheidbares Prägebild aufweisen, weiterhin umfassend:
- Kontrollieren des Prägebilds aussortierter Tabletten.

11. Verfahren zur Durchführung eines Testbetriebs einer Einzelsortiervorrichtung (10)
**dadurch gekennzeichnet, dass**
in einem Speicher (50) ein Teststeuerprogramm zur Programmierung einer Steuerungseinheit (40) für einen Testbetrieb der Einzelsortiervorrichtung (10) hinterlegt ist, wobei das Teststeuerprogramm während des Testbetriebs die Beaufschlagung von Presskraftsignalen, die Tabletten zugeordnet werden können, die von mindestens einem Pressstempel einer Tablettiermaschine gepresst sind, mit Offset umfasst.

## Claims

1. An individual sorting device (10) for sorting tablets which have been compressed by a tableting machine using compression punches, wherein the individual sorting device (10) comprises a tablet infeed (20), a compressive-force signal input (30) for receiving compressive-force signals which are assignable to the infed tablets, a programmable controller unit (40), and a memory (50), and wherein the individual sorting device (10) is suited to separating tablets, to which an impermissible compressive-force signal which is outside a permissible compressive-force range can be assigned, from tablets, to which a compressive-force signal which is within the permissible compressive-force range can be assigned, **characterized in that** a test control program for programming the controller unit (40) for a test operation of the individual sorting device (10) is stored in the memory (50), wherein the test control program during the test operation comprises impinging compressive-force signals which can be assigned to tablets which have been compressed by at least one of the compression punches of the tableting machine so as to be offset.

2. The individual sorting device as claimed in claim 1, wherein the test operation comprises storing (50) of signals which are received and generated during the test operation and compiling a report at the end of the test operation, using the stored signals.

3. The individual sorting device as claimed in claim 1 or 2, wherein the test control program is part of a normal operation program and the test operation precedes a normal operation.

4. The individual sorting device as claimed in claim 1, 2, or 3, wherein the individual sorting device (10) delivers the mutually separated tablets at two tablet deliveries (70, 80) and comprises at least one detection device (90) which is disposed on one of the tablet deliveries (70, 80) and is suited to detecting tablets delivered thereby, wherein the detection device (90) is connected to the controller unit (40) and the controller unit (40) is configured for counting a number of detected tablets.

5. The individual sorting device as claimed in claim 3 or 4, wherein the normal operation program suppresses the normal operation if a number of tablets counted during the test operation does not correspond to a nominal number.

6. The individual sorting device as claimed in claim 5, wherein the nominal number is determined by a number of the compression punches of the tableting machine, a number of the compression punches which are impinged with the offset compressive-force signal, and a total number of tablets sorted during the test operation.

7. A system with a tableting device and a plurality of compression punches and at least one individual sorting device (10) as claimed in one of the preceding claims, wherein the at least one compression punch impresses a different punch image than the remaining compression punches.

8. A method for checking the orderly functioning of an individual sorting device (10) for a tableting device with compression punches, comprising:
- producing tablets, using the tableting device;
- infeeding tablets and compressive-force signals which are assignable to the tablets to the individual sorting device (10);
- comparing the compressive-force signals with a permissible compressive-force range, and classifying the assigned tablets as permissible or impermissible, depending on the result of the comparison, wherein the compressive-force signals of selected compression punches prior to comparing are impinged so as to be offset, wherein at least one but not all compression punches are selected, and wherein an absolute value of the offset(s) is selected such that the impinged compressive-force signals are outside the permissible compressive-force range; and
- discarding impermissible tablets by means of the classification.

9. The method as claimed in claim 8, comprising furthermore:
- determining a number of tablets produced by the selected compression punches;
- determining a number of discarded tablets; and
- comparing the determined numbers.

10. The method as claimed in claim 8 or 9, wherein the selected compression punches are manipulated such that the tablets produced by means of the modified compression punches have an impressed image which is differentiable from an impressed image of the remaining produced tablets, comprising furthermore:
- inspecting the impressed image of discarded tablets.

11. Method for conducting a test operation of an individual sorting device (10)
**characterized in that**
a test control program for programming the controller unit (40) for a test operation of the individual sorting device (10) is stored in the memory (50), wherein the test control program during the test operation comprises impinging compressive-force signals which can be assigned to tablets which have been compressed by at least one of the compression punches of the tableting machine so as to be offset.

## Revendications

1. Dispositif de tri unitaire (10) pour le tri de pastilles, qui ont été pressées par une machine de pastillage avec des poinçons de compression, dans lequel le dispositif de tri unitaire (10) comprend une amenée de pastilles (20), une entrée de signal de force de compression (30) pour la réception des signaux de force de compression associés aux pastilles amenées, une unité de commande programmable (40), une mémoire (50) et une unité de tri (60) et dans lequel le dispositif de tri unitaire (10) est adapté au moyen de l'unité de tri (60) pour séparer les pastilles, auxquelles un signal de force de compression non admissible situé en dehors d'un intervalle de force de compression autorisé peut être associé, des pastilles, auxquelles un signal de force de compression admissible situé à l'intérieur de l'intervalle de force de compression autorisé peut être associé,
**caractérisé en ce que**
un programme de commande d'essai est enregistré dans la mémoire (50) pour la programmation de l'unité de commande (40) pour un mode d'essai du dispositif de tri unitaire (10), dans lequel le programme de commande d'essai comprend pendant le mode d'essai, l'application de signaux de force de compression, qui peuvent être associés à des pastilles, qui sont pressées par au moins un des poinçons de compression de la machine de pastillage, avec un décalage.

2. Dispositif de tri unitaire selon la revendication 1, dans lequel le mode d'essai comprend un enregistrement (50) de signaux reçus et générés pendant le mode d'essai et l'établissement d'un rapport en utilisant les signaux enregistrés à la fin du mode d'essai.

3. Dispositif de tri unitaire selon la revendication 1 ou 2, dans lequel le programme de commande d'essai fait partie d'un programme de fonctionnement normal est le mode d'essai précède le mode normal.

4. Dispositif de tri unitaire selon la revendication 1 , 2 ou 3, dans lequel le dispositif de tri unitaire (10) distribue les pastilles séparées les unes des autres à deux distributions de pastilles (70, 80) et comprend au moins un dispositif de détection (90), qui est agencé au niveau d'une des distributions de pastilles (70, 80) et est adaptée pour détecter les pastilles qui y sont distribuées, dans lequel le dispositif de détection (90) est relié à l'unité de commande (40) et l'unité de commande (40) est réalisée pour compter le nombre de pastilles détectées.

5. Dispositif de tri unitaire selon la revendication 3 et 4, dans lequel le programme de fonctionnement normal inhibe le mode normal, lorsqu'un nombre de pastilles comptées pendant le mode d'essai ne correspond pas à un nombre de consigne.

6. Dispositif de tri unitaire selon la revendication 5, dans lequel le nombre de consigne est déterminé par un nombre de poinçons de compression de la machine de pastillage, un nombre de poinçons de compression sollicités avec le signal de force de compression de décalage et un nombre total de pastilles triées pendant le mode d'essai.

7. System avec un dispositif de pastillage avec plusieurs poinçons de compression et au moins un dispositif de tri unitaire (10) selon l'une quelconque des revendications précédentes, dans lequel l'au moins un des poinçons de compression imprime une autre image que les poinçons de compression restants.

8. Procédé de contrôle d'un fonctionnement correct d'un dispositif de tri unitaire (10) pour un dispositif de pastillage avec poinçons de compression, comprenant :
- la fabrication de pastilles avec le dispositif de pastillage,
- l'amenée des pastilles et des signaux de force de compression associables aux pastilles au dispositif de tri unitaire (10) ;
- comparaison des signaux de force de compression avec un intervalle de force de compression autorisé et classification des pastilles associées comme admissibles ou comme non admissibles en fonction du résultat de comparaison, dans lequel les signaux de force de compression de poinçons de compression sélectionnés sont appliqués avant la comparaison avec un décalage, dans lequel au moins un mais pas tous les poinçons de compression sont sélectionnés et dans lequel une valeur absolue du ou des décalages est sélectionnée de sorte que les signaux de force de compression appliqués sont en dehors de l'intervalle de force de compression autorisé, et
- tri des pastilles inadmissibles à l'aide de la classification.

9. Procédé selon la revendication 8, comprenant en outre :
- la détermination d'un nombre de pastilles fabriquées par les poinçons de compression sélectionnés,
- la détermination d'un nombre de pastilles triées, et
- la comparaison des nombres déterminés.

10. Procédé selon la revendication 8 ou 9, dans lequel les poinçons de compression sélectionnés sont manipulés de sorte que les pastilles fabriquées au moyen des poinçons de compression modifiés présentent une empreinte distinguable d'une empreinte des autres pastilles fabriquées, comprenant en outre :
- le contrôle de l'empreinte des pastilles triées.

11. Procédé de réalisation d'un mode d'essai d'un dispositif de tri unitaire (10)
**caractérisé en ce que**
un programme de commande d'essai est enregistré dans une mémoire (50) pour la programmation d'une unité de commande (40) pour un mode d'essai du dispositif de tri unitaire (10), dans lequel le programme de commande d'essai comprend pendant le mode d'essai, l'application de signaux de force de compression, qui peuvent être associés à des pastilles, qui sont pressées par au moins un des poinçons de compression de la machine de pastillage, avec un décalage.
